# EUROPÄISCHE PATENTSCHRIFT

(11) **EP 3 420 166 B1**
(45) Veröffentlichungstag und Bekanntmachung des Hinweises auf die Patenterteilung: **08.01.2020**
(21) Anmeldenummer: 17700350.6
(22) Anmeldetag: 13.01.2017
(51) Int. Cl.: E05D 15/10

(54) **AUSHEBESCHUTZEINRICHTUNG FÜR EINEN PARALLEL VERSCHIEBBAREN FLÜGEL ALS SCHIEBEKIPPFLÜGEL ODER SCHIEBEFLÜGEL**
LIFT-OUT PROTECTION DEVICE FOR A LEAF, WHICH CAN BE MOVED IN A PARALLEL MANNER, IN THE FORM OF A SLIDING AND TILTING LEAF OR A SLIDING LEAF
DISPOSITIF ANTI-RELÈVEMENT POUR UN BATTANT À COULISSEMENT PARALLÈLE SE PRÉSENTANT SOUS FORME D'OSCILLO-BATTANT COULISSANT OU DE BATTANT COULISSANT

(30) Priorität: 22.02.2016 DE 202016001162 U
(43) Veröffentlichungstag der Anmeldung: 02.01.2019
(73) Patentinhaber: Siegenia-Aubi KG, 57234 Wilnsdorf (DE)
(72) Erfinder: BERENS, Wolfgang, 54427 Kell am See (DE); EIFEL, Andreas, 54528 Salmtal (DE)
(86) Internationale Anmeldenummer: PCT/EP2017/050618
(87) Internationale Veröffentlichungsnummer: WO 2017/144193

(56) Entgegenhaltungen:
- EP-A1- 1 688 573
- EP-A2- 0 312 738
- EP-A2- 2 538 009

## Beschreibung

Die Erfindung betrifft einen Laufwagen mit einer Aushebeschutzeinrichtung für einen parallel verschiebbaren Flügel als Schiebekippflügel oder Schiebeflügel nach dem Oberbegriff des Anspruchs 1.

Die Flügel von parallel Schiebekipp- oder Schiebe- Fenstern oder -Türen weisen häufig eine relativ hohe Masse auf, die beim Schließen von der parallel abgestellten Lage in den Blendrahmen abrupt abgebremst wird, wenn der Flügel gegen die feste Einfassung schlägt. Das Aufschlagen eines parallel verschiebbaren Flügels als Schiebekippflügel oder Schiebeflügel kann ein unbeabsichtigtes Springen verursachen, was den verschiebbaren Flügel aus der Führungsschiene gleiten lässt und so ein mögliches Abstürzen des Fensters oder der Tür verursacht. Des Weiteren bieten die herkömmlichen parallel- abstellbaren Schiebekippsysteme oder Schiebesysteme keinen sicheren Schutz gegen ein unbefugtes Ausheben des Flügels des parallel Schiebekipp- oder Schiebe- Fensters oder der Tür.

Aus der DE 2 536 089 A1 ist eine Aushebesicherung für bewegbare Schiebe-KippFenster mit in Verschieberichtung des Flügels an diesem hintereinander angeordneten, auf einer Laufschiene abgestützten Laufrollen und mindestens einem Ausstellarm oder einer Ausstellschere bekannt. Eine von den unteren Ausstellarmenden hintergriffene Leiste, besitzt an ihrem freien Ende einen gegen die Ausstellarme gerichteten seitlichen, leistenförmigen Ansatz, der zur Bildung einer Aushebesicherung von einem hakenartigen Ansatz oder einer im Querschnitt winkelförmigen Leiste des unteren Flügelquerholmes in der Verschiebestellung des Flügels Untergriffen ist.

Die vorliegende Aushebesicherung kann aufgrund großen Spiels und der winkelförmigen Ausbildung der Leiste leicht von der Leiste herausgezogen werden, so dass der Schutz aufgehoben ist. Außerdem lässt sich bei dieser Ausführung der Aushebesicherung der Flügel nur mit beträchtlichem Aufwand in den Blendrahmen montieren.

Aus der DE 3 639 998 A1 ist eine Aushebesicherung mit einem Beschlag für einen parallelabstellbaren Horizontalschiebeflügel, insbesondere für einen kipp- und parallelabstellbaren Horizontalschiebeflügel von Fenstern, Türen bekannt geworden, mit am Flügel angreifenden und auf einer Vertikalebene verschwenkbar gelagerten, unteren Ausstellvorrichtungen, die jeweils von einem Laufwagen getragen sind, der auf einer parallel zur Ebene des feststehenden Rahmens angeordneten Laufschiene seitwärts verfahrbar geführt ist.

Auch diese bekannte Aushebesicherung kann aufgrund großen Spiels und horizontal ausgebildetem Vorsprung leicht aus dem horizontalen Gegenstück gezogen werden, so dass der Schutz aufgehoben ist. Außerdem wird das Einhängen durch die feste Anordnung der Aushebesicherung am Beschlag des Flügels erschwert.

Ferner ist aus der EP 2 538 009 A2 ein Laufwagen für einen Flügel zum Längsbewegen des Flügels in einer parallel-abgestellten Lage mit einer Aushebeschutzeinrichtung bekannt geworden. Dazu weist ein Gehäusebereich zumindest zwei Laufrollen und eine Lagerstelle zum Schwenklagern eines Ausstellarms auf, wobei in einem Endabschnitt des Gehäusebereichs ein nach oben weisendes Federstück verschiebbar eingesetzt ist, um den Laufwagen nach einer Kippbewegung im eingesetzten Zustand des Laufwagens gegenüber einem übergreifenden Abschnitt einer Laufwagenschiene durch ein Verschieben eines Federstücks und damit Reduzierung eines Spalts unterhalb eines übergreifenden Abschnitts zu sichern.

Mit Einschränkung des Spalts zwischen dem Laufwagen und der Laufwagenschiene des vorangehend beschriebenen Bereichs durch das die Aushebeschutzeinrichtung aufweisende Federstück, kann es insbesondere in der Kippstellung zu Spannungen kommen, die eine Einschränkung während des Kippöffnens oder der Kippöffnungsweite verursachen können. Des Weiteren lässt sich die bekannte Aushebeschutzeinrichtung unsachgemäß einfach von Hand bewusst oder auch unbewusst deaktivieren.

Des Weiteren wird auf die EP 1 688 573 A1 mit einem Schiebefenster mit einem Blendrahmen, einem relativ zum Blendrahmen parallel ausstellbaren Flügel mit Flügelrahmenprofilen verwiesen, der in einer parallel ausgestellten Position parallel zum Blendrahmen verschiebbar ist. Dabei die Laufwagen gegen ein Ausheben aus einer Laufschiene durch Aushebesicherungen gesichert. Die Aushebesicherungen sind auf einer Stange festgelegt. Die Aushebesicherung weist eine Durchgangsbohrung auf und kann somit auf die Stange aufgeschoben und über eine Klemmschraube an der Stange fixiert werden. Ein Schieber ist dabei in der Lage, einen hinterschnittenen Steg der Laufschiene zu hintergreifen und damit sicher zu stellen, dass der jeweilige Laufwagen nicht unbeabsichtigt aus der Laufschiene herausspringen kann. Durch die hinterschnittene Nut an der Laufschiene können somit die Beschlagsteile durch die Aushebesicherung gesichert werden.

Die Aufgabe der vorliegenden Erfindung liegt daher in der Beseitigung der bekannten Mängel und stellt demgegenüber mit geringem Aufwand und bei geringen Kosten eine Aushebeschutzeinrichtung an einem parallel Schiebekipp- oder Schiebe- Fenster oder -Türen bereit, die außerdem auf einfache, schnelle, sichere und präzise Weise auch nachträglich montiert und justiert, sowie fachmännisch demoniert werden kann.

Gelöst wird diese Aufgabe durch die Merkmale des Patentanspruchs 1.

Die Aushebeschutzeinrichtung ist dabei so anzuordnen, dass sie sich für einen parallel verschiebbaren Flügel als Schiebekippflügelsystem oder Schiebeflügelsystem eines Fensters oder einer Tür eignen. Dabei ermöglicht der Flügel als Schiebekippflügelsystem in einer vom Flügel zu einem Blendrahmen anliegenden Schließlage ein Kippen. Ferner ist der Flügel aus der Schließlage in eine von einem Blendrahmen parallel abgestellte Lage, mittels mindestens eines Laufwagens mit zumindest zwei Laufrollen und einer Lagerstelle zum Schwenklagern eines Ausstellarms überführbar. Des Weiteren gestattet der Flügel in parallel abgestellter Lage ein Verschieben, wobei der Laufwagen in einer Laufwagenschiene durch die Aushebeschutzeinrichtung sicher gegen Ausheben geführt ist.

Vorteilhaft ist auch, dass die Aushebeschutzeinrichtung seitlich mit Spiel in die Laufwagenschiene eingeschoben werden kann, so dass zumindest eine Aushebeschutzvorrichtung an einem Ende mit dem Laufwagen verbindbar und mit dem Laufwagen verschiebbar in der Laufwagenschiene geführt ist. Die Verbindung ist damit so gestaltet, dass eine Montage oder Demontage zugänglich ist, aber für eine unsachgemäße Handhabung nicht direkt einsehbar ist, und somit nicht unbewusst gelöst werden kann. Ein an der Aushebeschutzvorrichtung angebrachter Sicherungsanker bildet eine stabile formschlüssige Reduzierung eines an der Laufwagenschiene durch eine Stützschulter aufweisenden U-förmig ausgebildeten Hintergriffs und sichert den in Schließlage, in parallel abgestellter Lage und in Kippöffnungsstellung befindlichen Flügel gegen ein Ausheben.

Erfindungsgemäß wird auch darin gesehen, dass die Aushebeschutzeinrichtung in der Schließlage des Flügels zum Blendrahmen, in der parallel abgestellt verschiebbaren Lage und in der Kippstellung des Flügels zum Blendrahmen des Fensters oder der Tür montiert am Laufwagen zur Laufwagenschiene unverändert positioniert ist, auch dann, wenn sich der Laufwagen in Kippstellung schwenkbar verlagert. Durch die konstante Lage der Aushebeschutzeinrichtung zur Laufwagenschiene in allen Stellbereichen des Flügels zum Blendrahmen, wird ein gleichbleibender Schutz gegen Ausheben zuverlässig gewährt.

Erfindungsgemäß ist der Laufwagen mit einer in seinem Laufwagengehäuse aufweisenden Ausnehmung schwenkbar mit einem Fortsatz der Aushebeschutzeinrichtung bis in die Kippstellung drehgelenkig verbunden. Die automatische Kippbewegung des Laufwagens gegenüber der Aushebeschutzeinrichtung wird durch einen einfachen Aufbau einer Formschlussverbindung gelöst. Dazu ist der Querschnitt der Ausnehmung von der oberen Seite zur unteren Seite des Laufwagengehäuses verjüngt ausgebildet, wobei sich der Fortsatz in gekippter Position des Flügels an die verjüngte Seite zwanglos anlegt.

Es erweist sich für die Funktionssicherheit der Aushebeschutzeinrichtung als zweckdienlich, dass zumindest ein Teil der Außenkontur der Aushebeschutzeinrichtung in Wirkverbindung mit dem Laufwagen eine formschlüssige Anpassung einer inneren Querschnittskontur der Laufwagenschiene nahezu vollständig vorsieht. Mit Einhaltung der Konturen ergibt sich ein maximales Ergebnis der Fläche der Aushebeschutzeinrichtung in Anlehnung an die Laufwagenschiene, was sich in vorteilhafter Weise auf die Festigkeit und die Steifigkeit auswirkt.

Zur einfachen Anbindung der Aushebeschutzeinrichtung an den Laufwagen, weist der einteilig oder mittels Form- oder Kraftschluss an die Grundplatte der Aushebeschutzeinrichtung angeordnete Fortsatz einen Ausschnitt auf. Weiter zeigt vorzugsweise das Laufwagengehäuse, ausgehend von der oberen Seite, eine bis in die Ausnehmung reichende Gewindebohrung auf, wobei die Gewindebohrung und der Ausschnitt mit Eindrehen einer Klemmschraube kuppelbar ist und den Laufwagen mit der Aushebeschutzeinrichtung drehbar verankert.

Einfach gestaltet und effektiv für eine bewegliche Kupplung erweist sich die Anbindung der Aushebeschutzeinrichtung an den Laufwagen demgemäß, dass bei eingedrehter kraftschlüssiger Lage der Klemmschraube in der Gewindebohrung des Laufwagengehäuses mit dem Laufwagen, die Klemmschraube in dem Ausschnitt des Fortsatzes beim Kippen des Flügels schwenkbeweglich mit dem Laufwagen verlagerbar ist. Der erzeugte Formschluss der Klemmschraube mit der Ausnehmung ermöglicht ein durch die Klemmschraube mit Ein- oder Ausdrehen einstellbares Spiel, so dass der Laufwagen durch die Justierbarkeit ohne Widerstand durch die Kupplung in eine Kippstellung überführt werden kann.

Eine weitere vorteilhafte Ausgestaltung besteht darin, dass zum vereinfachten Eindrehen und anschließendem Lagejustieren der Klemmschraube, die Klemmschraube einen Werkzeugeingriff für eine nicht dargestellte Handhabe aufweist, der von der oberen Seite des Laufwagengehäuses zugänglich ist. Das Händeln mittels der Handhabe und die Anordnung des Werkzeugeingriffs für eine einfache Montage oder Demontage der Aushebeschutzeinrichtung erfordern eine übliche fachmännische Kenntnis und kann demnach nicht unsachgemäß und unbefugt manipuliert werden, so dass die Sicherheit gegen ein Ausheben des Flügels dauerhaft garantiert ist.

Eine besonders bevorzugte Ausgestaltung mit einer vorteilhaften Ausführungsform der Aushebeschutzeinrichtung wird dadurch erreicht, dass die Aushebeschutzeinrichtung aus einer Grundplatte, aus dem Fortsatz und aus einer Gleitplatte besteht, welche eine Außenkontur aufweist, die der Außenkontur der Grundplatte mit gering vergrößertem Umfang angepasst ist. Aufgrund der vergrößerten Außenkontur der Gleitplatte, wird die komplette Aushebeschutzeinrichtung bei Verlagerung durch ein Verschieben des Flügels zum Blendrahmen mit dem Laufwagen auf der durch die Gleitplatte aufweisenden Fläche der Außenkontur gleitend geführt. Außerdem ist die Aushebeschutzeinrichtung durch die im Umfang vergrößerte Gleitplatte uneingeschränkt und ohne Verspannung bei einer Kippbewegung des Flügels gelagert. Demgemäß wird die Aushebeschutzeinrichtung nicht beansprucht und unterliegt im montierten Zustand auch keinem Verschleiß. Ein Reibwiderstand und eine Geräuschentwicklung sind durch die angeordnete Gleitplatte an der Aushebeschutzeinrichtung somit zu vernachlässigen.

Zur Erzielung einer hohen Festigkeit und damit einer wirksamen Aushebeschutzeinrichtung, sind die Grundplatte und der Fortsatz aus einem metallischen Material gefertigt. Hieraus ergibt sich außerdem eine platzsparende Anordnung. Der aktive Aushebeschutz der Aushebeschutzeinrichtung wirkt durch den mit minimalem Spiel erzielten Formschluss zur Laufwagenschiene und zum Laufwagen. Die Wirkung des Aushebeschutzes wird allein durch die Grundplatte ermöglicht, wobei die Grundplatte mit dem einteilig angebundenem Sicherungsanker in den U-förmig ausgebildeten Hintergriff der Laufwagenschiene eingehakt geführt ist.

Ein zusätzlicher Beitrag zur Verringerung des Reibwiderstandes und der Geräuschentwicklung wird dadurch gefördert, dass die Gleitplatte vorzugsweise aus einem Kunststoff besteht. Ein direkter Kontakt der aus Metall bestehenden Grundplatte zur Laufwagenschiene bleibt im normalen Funktionsbetrieb aus, da die Gleitplatte mit ihrer, zur Grundplatte minimal vergrößerte Umfangsfläche, an der Laufwagenschiene vorrangig angenähert ist. Selbst bei nicht vorhandener oder funktionell eingeschränktem Zustand der Gleitplatte, ist die Sicherheit des Aushebeschutzes durch die Grundplatte garantiert.

Dadurch ist es möglich, dass die Aushebeschutzeinrichtung mit der Gleitplatte, insbesondere beim Verschieben in parallel abgestellter Lage des Flügels, mit dem Laufwagen in der Laufwagenschiene mit der flächigen Außenkontur gleitend geführt anliegt, wobei die Grundplatte den aktiven Widerstand gegen ein Ausheben des Flügels in Schließlage übernimmt, wobei mit Schließlage die anliegende Position des Flügels und die durch den Beschlag verriegelte Position zum Blendrahmen gemeint ist. Ferner wird der Widerstand gegen Ausheben auch in parallel abgestellter Lage und in Kippöffnungsstellung befindlichem Flügel zum Blendrahmen gebildet. In allen voran beschriebenen Schaltstellungen und Positionen des Flügels verweilen die Aushebeschutzeinrichtung in unveränderter Lage in der Laufwagenschiene, sowie der Sicherungsanker in dem durch die Laufwagenschiene geformte Stützschulter mit U-förmig gebildetem Hintergriff.

Außerdem hat es sich als vorteilhaft auf die Funktion, Montage und Kosten des Beschlags erwiesen, dass die Aushebeschutzeinrichtung unabhängig vom Einbau des Beschlags an den Laufwagen montierbar ist. Die Größe und das Gewicht des Fensters oder der Tür bestimmen zudem die Anzahl der Laufwagen, wobei unabhängig davon die Aushebeschutzeinrichtung auch mehrmals montiert werden kann, um im Bedarfsfall den Aushebeschutz zu erhöhen.

Bevorzugte Ausführungsbeispiele der Erfindung sind in der Zeichnung schematisch dargestellt und werden nachfolgend mit Bezug zu den Figuren der Zeichnung näher erläutert.

Es zeigen:
- Fig. 1 und Fig. 2: in Stirnansicht und Seitenansicht einen parallel verschiebbaren Flügels als Schiebekippflügelsystem oder Schiebeflügelsystem eines Fensters oder einer Tür,
- Fig. 3 und Fig. 4: in Stirnansicht und Seitenansicht einen parallel verschiebbaren Flügels als Schiebekippflügelsystem eines Fensters oder einer Tür bei in Kippstellung geöffnetem Flügel,
- Fig. 5 und Fig. 6: in Stirnansicht und Seitenansicht einen parallel verschiebbaren Flügels als Schiebekippflügelsystem oder Schiebeflügelsystem eines Fensters oder einer Tür bei parallel abgestelltem und horizontal in Öffnungsstellung geschobenem Flügel,
- Fig. 7: eine perspektivische Ansicht eines Fensters oder einer Tür in einer nach Fig. 5 und Fig. 6 des parallel verschiebbaren Flügels als Schiebekippflügelsystem oder Schiebeflügelsystem eines Fensters oder einer Tür bei parallel abgestelltem und horizontal in Öffnungsstellung geschobenem Flügel, mit einer am Laufwagengehäuse des Laufwagens Aushebeschutzeinrichtung,
- Fig. 8: eine teilweise perspektivische Darstellung des Laufwagens mit ausgestelltem Ausstellarm und mit einer Laufwagenschiene und eine Explosionsdarstellung der Aushebeschutzeinrichtung nach Fig. 7,
- Fig. 9: eine Draufsicht auf den Laufwagen mit der Laufwagenschiene und der am Laufwagengehäuse montierten Aushebeschutzeinrichtung,
- Fig. 10: eine Seitenansicht des Laufwagens mit der Laufwagenschiene und der am Laufwagengehäuse montierten Aushebeschutzeinrichtung nach Fig. 9,
- Fig. 11: eine Seitenansicht des Laufwagens mit der Laufwagenschiene und der am Laufwagengehäuse montierten Aushebeschutzeinrichtung nach Fig. 10 im Schnitt durch die Mittelachse einer Klemmschraube und einen Fortsatz der Aushebeschutzeinrichtung,
- Fig. 12: eine Seitenansicht des Laufwagens mit der Laufwagenschiene und der am Laufwagengehäuse montierten Aushebeschutzeinrichtung nach Fig. 10 im Schnitt durch eine Gleitplatte und dem Fortsatz der Aushebeschutzeinrichtung,
- Fig. 13: eine Seitenansicht des Laufwagens mit der Laufwagenschiene und der am Laufwagengehäuse montierten Aushebeschutzeinrichtung nach Fig. 10 im Schnitt einer Grundplatte der Aushebeschutzeinrichtung,
- Fig. 14: eine Draufsicht auf den Laufwagen mit der Laufwagenschiene und der am Laufwagengehäuse montierten Aushebeschutzeinrichtung des Schiebekippflügelsystem des Fensters oder einer Tür bei in Kippstellung geöffnetem Flügel,
- Fig. 15: eine Seitenansicht des Laufwagens mit der Laufwagenschiene und der am Laufwagengehäuse montierten Aushebeschutzeinrichtung nach Fig. 14,
- Fig. 16: eine Seitenansicht des Laufwagens mit der Laufwagenschiene und der am Laufwagengehäuse montierten Aushebeschutzeinrichtung nach Fig. 14 im Schnitt durch die Mittelachse einer Klemmschraube und dem Fortsatz der Aushebeschutzeinrichtung,
- Fig. 17: eine Seitenansicht des Laufwagens mit der Laufwagenschiene und der am Laufwagengehäuse montierten Aushebeschutzeinrichtung nach Fig. 14 im Schnitt durch eine Gleitplatte und dem Fortsatz der Aushebeschutzeinrichtung und
- Fig. 18: eine Seitenansicht des Laufwagens mit der Laufwagenschiene und der am Laufwagengehäuse montierten Aushebeschutzeinrichtung nach Fig. 14 im Schnitt der Grundplatte der Aushebeschutzeinrichtung.

Die Fig. 1 bis Fig. 6 der Zeichnung zeigen ein Fenster oder eine Tür 3, welche in einem feststehenden Blendrahmen 4 einen ortsfest montierten Flügel bzw. ein festes Türfeld 30 aufweisen und die außerdem mit einem beweglichen Flügel 2 ausgestattet sind.

Der bewegliche Flügel 2 kann dabei relativ zum feststehenden Blendrahmen 4 und zum fest montierten Flügel bzw. Türfeld 30 aus der in den Fig. 1 und Fig. 2 angedeuteten Schließlage einerseits in die Kippstellung gebracht werden, wie sie in den Fig. 3 und Fig. 4 zu sehen ist. Bei einer weiteren Ausgestaltung oder durch weitere Baukomponenten des Beschlags 31 lässt sich der Flügel 2 gegenüber dem feststehenden Blendrahmen 4 und dem ortsfest montierten Flügel bzw. festen Türfeld 30 aber andererseits auch in eine gesicherte parallel abgestellte Lüftungslage bringen oder in eine parallel abgestellte Lage, wobei dann der Flügel 2 aus dem Bereich der Durchgangsöffnung 32 des feststehenden Blendrahmens 4 in Horizontalrichtung vor den fest eingebauten Flügel bzw. das feste Türfeld 30 verschiebbar ist, wie aus den Fig. 5 und Fig. 6 ersichtlich ist.

Damit diese vier Stellungen des Flügels 2 relativ zum feststehenden Blendrahmen 4 sowie zum fest montierten Flügel bzw. zum festen Türfeld 30 möglich sind, wird zwischen dem Flügel 2 und dem feststehenden Blendrahmen 4 eine besondere Beschlaganordnung, nämlich ein sogenanntes Parallel- Schiebekippflügelsystem oder Schiebeflügelsystem vorgesehen, von der bzw. dem in den Fig. 1 bis Fig. 6 der Einfachheit halber nur eine Bedienungshandhabe 33 am Flügel 2 sowie eine obere Ausstellvorrichtung 34 und untere Laufwagen 5 zwischen Flügel 2 und feststehenden Blendrahmen 4 andeutungsweise zu sehen ist.

Die obere Ausstellvorrichtung 34 und die unteren Laufwagen 5 mit Ausstellarmen 8 können kinematisch einander ähnlich ausgelegt werden. Sie können aber auch grundsätzlich verschiedene Ausgestaltungen erhalten. Bei der oberen Ausstellvorrichtung 34 muss dafür gesorgt sein, dass deren rahmenseitige Anlenkstellen in eine horizontale Schiebeführung 35 nach Fig. 7 am oberen Querholm des feststehenden Blendrahmens 1 ständig eingreifen und eine synchrone Bewegung ihrer Ausstellarme gesichert ist.

Die unteren Laufwagen 5 sind in jedem Falle so auszulegen, dass sie das Gewicht des beweglichen Flügels 2 sicher tragen, während sie mit einer Laufwagenschiene 9 am unteren Querholm des feststehenden Blendrahmens 4 zusammenwirken.

Sowohl der schließseitige als auch der öffnungsseitige Laufwagen 5, weisen einen Ausstellarm 8 auf, wie er in den Fig. 7 bis Fig. 18 gezeigt ist. Jeder dieser Ausstellarme 8 ist dabei um eine im Wesentlichen vertikale Lagerstelle 7 nach Fig. 8, Fig. 9 und Fig. 14 verschwenkbar an dem Laufwagen 5 angelenkt. Beide Laufwagen 5 sind jeweils mit zwei in den wesentlichen horizontalen Achsen freidrehbar gelagerten Laufrollen 6 ausgestattet, mittels denen sie sich nach Fig. 1 bis Fig. 7, auf der Laufwagenschiene 9 des feststehenden Blendrahmens 4 parallel zu dessen Ebene verfahrbar abstützen. Der Ausstellarm 8 ist an seinem zum Flügel 2 weisenden Ende ebenfalls drehbar gelagert.

Die die Ausstellarme 8 tragenden beiden Laufwagen 5 stehen miteinander, z. B. über eine Kupplungsstange 36 in fester Verbindung, die in Fig. 7 teilweise und strichpunktiert angedeutet ist. Mit Hilfe dieser Kupplungsstange 36 werden die tragenden Laufwagen 5 ständig in einem konstanten Abstand zueinander gehalten. Der Flügel 2, die beiden Laufwagen 5 mit der Kupplungsstange 36 und die beiden Ausstellarme 8 bilden miteinander ein Lenkerparallelogramm. Mit Hilfe dieses Lenkerparallelogramms lässt sich der Flügel 2 quer zu seiner Ebene und auch quer zur Ebene des feststehenden Blendrahmens 4 zwischen der durch Fig. 2 definierten Schließlage und den in Fig. 5 und Fig. 6 erkennbaren parallel abgestellten Lagen des Flügels 2 verstellen, wobei er auch die in den Fig. 3 bis Fig. 4 gezeigten Funktions-Zwischenstellungen durchläuft.

Während bei der in Fig. 3 und Fig. 4 gezeigten Stellung der Ausstellvorrichtung 8 ohne weiteres eine Bewegung des Flügels 2 aus der den Fig. 1 und Fig. 2 entsprechenden Schließlagen in die aus den Fig. 3 und Fig. 4 ersichtliche Kippstellung möglich ist, kann der Flügel 2 in der der Parallelabstelllage entsprechenden Stellung der Ausstellvorrichtung 8 nach Fig. 5 und Fig. 6 horizontal in die Pfeilrichtung 37 nach Fig. 7 ersichtliche Öffnungsstellung verschoben werden.

Damit der Flügel 2 relativ zum feststehenden Blendrahmen 4 während seiner verriegelten Schließlage nach Fig. 1 und Fig. 2, in entriegelter Schließlage, in Kippstellung nach Fig. 3 und Fig. 4 und in horizontal parallel Abstelllage nach Fig. 5 bis Fig. 7 ständig sicher gegenüber dem feststehenden Blendrahmen 4 gegen ein Ausheben aus der Laufwagenschiene 9 gesichert ist, und damit eine Funktionsuntüchtigkeit ausschließt und eine Sicherheit gegen Einbruch bewirkt, ist es notwendig, dass der parallel verschiebbare Flügel 2 als sogenanntes Schiebekippflügelsystem oder Schiebeflügelsystem des Fensters oder einer Tür 3 nach Fig. 8 bis 18 mindestens eine Aushebeschutzeinrichtung 1 aufweist. Mit Einschieben der Aushebeschutzeinrichtung 1 in ein offenes Ende der Laufwagenschiene 9, ist die Aushebeschutzeinrichtung 1 mit einem Ende 10 des Laufwagens 5 verbindbar und mit dem Laufwagen 5 verschiebbar in der Laufwagenschiene 9 geführt. Dazu bildet ein an der Aushebeschutzvorrichtung 1 angebrachter Sicherungsanker 11, beispielsweise nach Fig. 8, Fig. 10 und Fig. 18, mit Eingreifen in einen an der Laufwagenschiene 9 durch eine Stützschulter 12 sich bildenden U-förmigen Hintergriffs 13, eine formschlüssige Wirkverbindung. Mit verschiebbarem Sitz der Stützschulter 12 in dem Hintergriff 13 und Verbindung der Aushebeschutzeinrichtung 1 mit dem Laufwagen 5, wird der Laufwagen 5 und damit der Flügel 2 in vertikaler Richtung vom Flügel 2 zum Blendrahmen 4 und im Querschnitt des Fenster oder der Tür 3 in horizontaler Richtung vom Flügel 2 zum Blendrahmen 4 sichernd geführt gehalten. Um den Flügel 2 zum Blendrahmen 4 gegen ein Ausheben aus der Laufwagenschiene 9 zu sichern, wirken die formschlüssige Verbindung der Stützschulter 12 im Hintergriff 13 der Laufwagenschiene 9 und die formschlüssige Kontur 38 der Aushebeschutzeinrichtung 1 zur konvexen Laufschiene 39 für die Laufrollen 6 des Laufwagens 5 zusammen. Die Laufrollen 6 sind dabei auf der Laufwagenschiene 9 stützend verschiebbar gelagert. Dabei sind die Stützschulter 12 und die erhaben angeordnete Laufschiene 39 der Laufwagenschiene 9 aufeinander zuweisend ausgerichtet und sichern durch den formschlüssig verschiebbaren auf der Laufwagenschiene 9 bildenden Verbund das Fenster oder die Tür 3 gegen ein Ausheben quer zur Ebene des Flügels 2 und auch quer zur Ebene des feststehenden Blendrahmens 4 in Richtung parallel abgestellter Lage des Flügels 2.

Die Aushebeschutzeinrichtung 1 ist in der - nicht dargestellten - Schließlage, in der Lage der Aushebeschutzeinrichtung 1 vorliegenden parallel abgestellt verschiebbaren Lage nach Fig. 10 und in der Kippstellung nach Fig. 15 des Flügels 2 des Fensters oder der Tür 3 montiert am Laufwagen 5 zur Laufwagenschiene 9 unverändert positioniert, wobei sich der Laufwagen 5 in Kippstellung nach Fig. 15 ohne eine Verlagerung der Aushebeschutzeinrichtung 1 schwenkbar verlagert.

Die Fig. 8, Fig. 11 und Fig. 16 lassen erkennen, dass der Laufwagen 5 mit einer in seinem Laufwagengehäuse 14 aufweisenden Ausnehmung 15 schwenkbar mit einem Fortsatz 16 der Aushebeschutzeinrichtung 1 bis in die Kippstellung drehgelenkig verbunden ist, wobei der Querschnitt der Ausnehmung 15 von der oberen Seite 17 zur unteren Seite 18 des Laufwagengehäuses 14 verjüngt ausgebildet ist.

Es erweist sich für die Funktionssicherheit der Aushebeschutzeinrichtung 1 nach Fig. 8 und Fig. 10 als zweckmäßig, dass eine Außenkontur 19 der Aushebeschutzeinrichtung 1 in Wirkverbindung mit dem Laufwagen 5 eine formschlüssige Anpassung einer inneren Querschnittskontur 20 der Laufwagenschiene 9 vorsieht. Mit Einhaltung der Konturen ergibt sich ein maximales Ergebnis zur Anlage der Fläche der Aushebeschutzeinrichtung 1 an die Laufwagenschiene 9, was sich in vorteilhafter Weise auf die Festigkeit und die Steifigkeit auswirkt.

Zur einfachen Anbindung der Aushebeschutzeinrichtung 1 an den Laufwagen 5, weist der einteilig oder mittels Form- oder Kraftschluss an die Aushebeschutzeinrichtung 1 angeordnete Fortsatz 16 einen Ausschnitt 21 auf. Weiter weist das Laufwagengehäuse 14 ausgehend von der oberen Seite 17 eine bis in die Ausnehmung 15 reichende Gewindebohrung 22 auf, wobei die Gewindebohrung 22 und der Ausschnitt 21 mit Eindrehen einer Klemmschraube 23 kuppelbar ist und den Laufwagen 5 mit der Aushebeschutzeinrichtung 1 drehbar verankert.

Bei eingedrehter kraftschlüssiger Lage der Klemmschraube 23 in der Gewindebohrung 22 des Laufwagengehäuses 14 mit dem Laufwagen 5 nach Fig. 11 und Fig. 16, ist in gekuppelter und lagefixierter Position des Laufwagens 5 mit der Aushebeschutzeinrichtung 1 die Klemmschraube 23 in dem Ausschnitt 21 des Fortsatzes 16 beim Kippen des Flügels 2 schwenkbeweglich mit dem Laufwagen 5 verlagerbar. Der erzeugte Formschluss der Klemmschraube 23 mit der Ausnehmung 21 weist Spiel auf, so dass der Laufwagen 5 durch die Kupplung in eine Kippstellung nach Fig. 16 überführt werden kann.

Zum vereinfachten Eindrehen und anschließendem Lagejustieren der Klemmschraube 23, weist die Klemmschraube 23 nach Fig. 8 einen Werkzeugeingriff 24 für eine - nicht dargestellte - Handhabe auf, der von der oberen Seite 17 des Laufwagengehäuses 14 zugänglich ist.

Insbesondere nach der Fig. 8 ist zu entnehmen, dass die Aushebeschutzeinrichtung 1 aus einer Grundplatte 25, aus dem Fortsatz 16 und aus einer Gleitplatte 27 besteht, welche eine Außenkontur 26 aufweist, die der Außenkontur 19 der Grundplatte 25 mit gering vergrößertem Umfang angepasst ist. Aufgrund der vergrößerten Außenkontur 19 der Grundplatte 25, wird nach Fig. 7 die komplette Aushebeschutzeinrichtung 1 bei Verlagerung durch ein Verschieben des Flügels 2 zum Blendrahmen 4 mit dem Laufwagen 5 auf der verringerten Fläche der Außenkontur 19 nach Fig. 12 gleitend geführt. Reibwiderstand und Geräuschentwicklung durch die Aushebeschutzeinrichtung 1 sind damit zu vernachlässigen. Außerdem weist die Gleitplatte 27 eine Ausnehmung 28 auf, die mit der Ausnehmung 15 des Laufwagengehäuses 14 deckungsgleich ausgebildet ist, um ein Kippen der Laufwagen 5 mit dem Flügel 2 zu ermöglichen.

Zur Erzielung einer hohen Festigkeit und damit einer wirksamen Aushebeschutzeinrichtung 1, ist die Grundplatte 25 und der Fortsatz 16 aus einem metallischen Material gefertigt. Ein zusätzlicher Beitrag zur Verringerung des Reibwiderstandes und der Geräuschentwicklung wird dadurch gefördert, dass die Gleitplatte 27 vorzugsweise aus einem Kunststoff besteht.

Nach der Fig. 1, Fig. 3 und Fig. 5 wird deutlich, dass die Aushebeschutzeinrichtung 1 durch die Gleitplatte 27, insbesondere beim Verschieben in parallel abgestellter Lage des Flügels 2, mit dem Laufwagen 5 in der Laufwagenschiene 9 mit einer flächigen Außenkontur 26 gleitend geführt anliegt. Die Grundplatte 25 bildet den aktiven Widerstand gegen ein Ausheben des Flügels 2 in Schließlage, in parallel abgestellter Lage und in Kippöffnungsstellung zum Blendrahmen 4 bildet.

In allen voran beschriebenen Schaltstellungen und Positionen des Flügels 2 nach Fig. 1 bis Fig. 7, verweilt die Aushebeschutzeinrichtung 1 in unveränderter Lage der Fig. 10 und Fig. 15 in der Laufwagenschiene 9. Außerdem ist auch der Sicherungsanker 11 der Grundplatte 25 formschlüssig mit der Laufwagenschiene 9 in dem durch die Stützschulter 12 U-förmig gebildeten Hintergriff 13 gebunden.

### Bezugszeichenliste

- 1: Aushebeschutzeinrichtung
- 2: Flügel
- 3: Fenster oder Tür
- 4: Blendrahmen
- 5: Laufwagen
- 6: Laufrollen
- 7: Lagerstelle
- 8: Ausstellarm
- 9: Laufwagenschiene
- 10: Ende
- 11: Sicherungsanker
- 12: Stützschulter
- 13: Hintergriff
- 14: Laufwagengehäuse
- 15: Ausnehmung
- 16: Fortsatz
- 17: Seite oben
- 18: Seite unten
- 19: Außenkontur
- 20: Querschnittkontur
- 21: Ausschnitt
- 22: Gewindebohrung
- 23: Klemmschraube
- 24: Werkzeugeingriff
- 25: Grundplatte
- 26: Außenkontur
- 27: Gleitplatte
- 28: Ausnehmung
- 30: Türfeld
- 31: Beschlag
- 32: Durchgangsöffnung
- 33: Bedienungshandhabe
- 34: Ausstellvorrichtung
- 35: Schiebeführung
- 36: Kupplungsstange
- 37: Pfeilrichtung
- 38: Kontur
- 39: Laufschiene

## Patentansprüche

1. Laufwagen (5) mit einer Aushebeschutzeinrichtung (1) für einen parallel verschiebbaren Flügel (2) als Schiebekippflügelsystem oder Schiebeflügelsystem eines Fensters oder einer Tür (3), wobei der Flügel (2) als Schiebekippflügelsystem in einer vom Flügel (2) zu einem Blendrahmen (4) anliegenden Schließlage ein Kippen ermöglicht und aus der Schließlage in eine von einem Blendrahmen (4) parallel abgestellte Lage mittels mindestens einem Laufwagen (5) mit zumindest zwei Laufrollen (6) und einer Lagerstelle (7) zum Schwenklagern eines Ausstellarms (8) überführbar ist und in parallel abgestellter Lage des Flügels (2), der Laufwagen (5) in einer Laufwagenschiene (9) geführt, ein Verschieben gestattet, wobei zumindest eine Aushebeschutzvorrichtung (1) an einem Ende (10) des Laufwagens (5) verbindbar und mit dem Laufwagen (5) verschiebbar in der Laufwagenschiene (9) formschlüssig geführt ist, wobei ein an der Aushebeschutzvorrichtung (1) angeordneter Sicherungsanker (11) in der Laufwagenschiene (9) in einen durch eine Stützschulter (12) U-förmig gebildeten Hintergriff (13) eingreift und den in Schließlage, in parallel abgestellter Lage und in Kippöffnungsstellung befindlichen Flügel (2) sichert, **dadurch gekennzeichnet, dass** die Aushebeschutzeinrichtung (1) in der Schließlage, in der parallel abgestellt verschiebbaren Lage und in der Kippstellung des Flügels (2) des Fensters oder der Tür (3) montiert am Laufwagen (5) zur Laufwagenschiene (9) unverändert positioniert ist, wobei sich der Laufwagen (5) mit einer in seinem Laufwagengehäuse (14) aufweisenden Ausnehmung (15) schwenkbar mit einem Fortsatz (16) der Aushebeschutzeinrichtung (1) bis in die Kippstellung drehgelenkig verbunden verlagert und der Querschnitt der Ausnehmung (15) von der oberen Seite (17) zur unteren Seite (18) des Laufwagengehäuses (14) verjüngt ausgebildet ist.

2. Laufwagen (5) mit einer Aushebeschutzeinrichtung (1) nach Anspruch 1,
**dadurch gekennzeichnet,**
**dass** eine Außenkontur (19) der Aushebeschutzeinrichtung (1) in Wirkverbindung mit dem Laufwagen (5) eine formschlüssige Anpassung einer inneren Querschnittskontur (20) der Laufwagenschiene (9) vorsieht.

3. Laufwagen (5) mit einer Aushebeschutzeinrichtung (1) nach Anspruch 1,
**dadurch gekennzeichnet,**
**dass** der Fortsatz (16) einen Ausschnitt (21) aufzeigt, und das Laufwagengehäuse (14) ausgehend von der oberen Seite (17) eine bis in die Ausnehmung (15) reichende Gewindebohrung (22) aufweist, wobei die Gewindebohrung (22) und der Ausschnitt (21) mit Eindrehen einer Klemmschraube (23) kuppelbar ist und den Laufwagen (5) mit der Aushebeschutzeinrichtung (1) drehbar verankert.

4. Laufwagen (5) mit einer Aushebeschutzeinrichtung (1) nach Anspruch 3,
**dadurch gekennzeichnet,**
**dass** die Klemmschraube (23) bei eingedrehter Lage in der Gewindebohrung (22) des Laufwagengehäuses (14) mit dem Laufwagen (5) eine kraftschlüssige Wirkverbindung eingeht, wobei in gekuppelter Position des Laufwagens (5) mit der Aushebeschutzeinrichtung (1) die Klemmschraube (23) in dem Ausschnitt (21) des Fortsatz (16) beim Kippen des Flügels (2) schwenkbeweglich mit dem Laufwagen (5) verlagerbar ist.

5. Laufwagen (5) mit einer Aushebeschutzeinrichtung (1) nach Anspruch 4,
**dadurch gekennzeichnet,**
**dass** die Klemmschraube (23) einen Werkzeugeingriff (24) für eine Handhabe aufweist, der von der oberen Seite (17) des Laufwagengehäuses (14) zugänglich ist.

6. Laufwagen (5) mit einer Aushebeschutzeinrichtung (1) nach einem oder mehreren der voranstehenden Ansprüche 1 bis 5,
**dadurch gekennzeichnet,**
**dass** die Aushebeschutzeinrichtung (1) aus einer Grundplatte (25), aus dem Fortsatz (16) und aus einer Gleitplatte (27) besteht, welche eine Außenkontur (26) aufweist, die der Außenkontur (19) der Grundplatte (25) mit gering vergrößertem Umfang angepasst ist und eine Ausnehmung (28) die mit der Ausnehmung (15) des Laufwagengehäuses (14) deckungsgleich ausgebildet ist.

7. Laufwagen (5) mit einer Aushebeschutzeinrichtung (1) nach Anspruch 6,
**dadurch gekennzeichnet,**
**dass** die Grundplatte (25) und der Fortsatz (16) aus einem metallischen Material gefertigt sind und die Gleitplatte (27) vorzugsweise aus einem Kunststoff besteht.

8. Laufwagen (5) mit einer Aushebeschutzeinrichtung (1) nach Anspruch 6,
**dadurch gekennzeichnet,**
**dass** die Gleitplatte (27) der Aushebeschutzeinrichtung (1), insbesondere beim Verschieben in parallel abgestellter Lage des Flügels (2), mit dem Laufwagen (5) in der Laufwagenschiene (9) mit einer flächigen Außenkontur (26) gleitend geführt anliegt, wobei die Grundplatte (25) den aktiven Widerstand gegen ein Ausheben des Flügels (2) zum Blendrahmen (4) bildet.

## Claims

1. Carriage (5) having a lift-out protection device (1) for a leaf, which can be moved in a parallel manner, (2) in the form of a sliding and tilting leaf system or sliding leaf system of a window or door (3), wherein the leaf (2) in the form of a sliding and tilting leaf system allows a tilting in a closed position, in which the leaf (2) rests against the frame (4), and can be converted from the closed position into a position in which in the leaf is located parallel to a frame (4) by means of at least one carriage (5) having at least two rollers (6) and a bearing point (7) for supporting an extension arm (8) in a pivotal manner, and when the leaf (2) is located in the parallel position such that the carriage (5) is guided in a carriage rail (9), allows a sliding movement, wherein at least one lift-out protection device (1) can be connected at an end (10) of the carriage (5) and is guided movably in the carriage rail (9) in a form-fitting manner by the carriage (5), with a securing anchor (11) in the carriage rail (9), said anchor being arranged on the lift-out protection device (1), engaging in an undercut (13) which is formed into a U-shape by a support shoulder (12) and securing the leaf (2) when located in the closed position, in the parallel position and in the tilted open position,
**characterised in that**
the lift-out protection device (1) in the closed position, in the parallel movable position and in the tilted position of the leaf (2) of the window or of the door (3) mounted on the carriage (5) is positioned without change relative to the carriage rail (9), with the carriage (5) being connected in a pivotal manner by a recess (15) comprised in its carriage housing (14) with an extension (16) of the lift-out protection device (1) as far as the tilted position, and with the cross-section of the recess (15) being configured in a tapering manner from the upper side (17) to the lower side (18) of the carriage housing (14).

2. Carriage (5) having a lift-out protection device (1) of claim 1,
**characterised in that**
an outer contour (19) of the lift-out protection device (1) in operative connection with the carriage (5) provides a form-fitting match of an inner cross-section contour (20) of the carriage rail (9).

3. Carriage (5) having a lift-out protection device (1) of claim 1,
**characterised in that**
the extension (16) comprises a cutout (21), and the carriage housing (14), starting from the upper side (17), comprises a tapped hole (22) extending into the recess (15), wherein the tapped hole (22) and the cutout (21) can be coupled by screwing in a clamp screw (23) and anchor the carriage (5) with the lift-out protection device (1) in a rotatable manner.

4. Carriage (5) having a lift-out protection device (1) of claim 3,
**characterised in that**
when the clamp screw (23) is in the tightened position in the tapped hole (22) of the carriage housing (14) with the carriage (5) it forms a force-fitting operative connection, whereby when the carriage (5) is coupled to the lift-out protection device (1) the clamp screw (23) in the cutout (21) of the extension (16) can be moved in a pivotal manner with the carriage (5) when the leaf (2) is tilted.

5. Carriage (5) having a lift-out protection device (1) of claim 4,
**characterised in that**
the clamp screw (23) comprises a tool socket (24) for a handle which (tool socket) is accessible from the upper side (17) of the carriage housing (14).

6. Carriage (5) having a lift-out protection device (1) of one or more of preceding claims 1 to 5,
**characterised in that**
the lift-out protection device (1) consists of a baseplate (25), of the extension (16) and of a slide plate (27) which comprises an outer contour (26) which is matched to the outer contour (19) of the baseplate (25) with a slightly enlarged periphery, and a recess (28) which is configured congruently with the recess (15) of the carriage housing (14).

7. Carriage (5) having a lift-out protection device (1) of claim 6,
**characterised in that**
the baseplate (25) and the extension (16) are made from a metal material and the slide plate (27) preferentially consists of a plastic.

8. Carriage (5) having a lift-out protection device (1) of claim 6,
**characterised in that**
the slide plate (27) of the lift-out protection device (1) is guided in the carriage rail in a sliding manner with the flat outer contour, especially when displaced in the parallel position of the leaf, lying against the carriage, with the baseplate (25) forming the active resistance against a lifting out of the leaf (2) from the frame (4).

## Revendications

1. Chariot (5) comprenant un dispositif de protection anti-relèvement (1) pour un ouvrant (2) pouvant coulisser parallèlement, ledit ouvrant fonctionnant comme un système d'ouvrant oscillo-coulissant ou comme un système d'ouvrant coulissant d'une fenêtre ou d'une porte (3), où l'ouvrant (2) fonctionnant comme un système d'ouvrant oscillo-coulissant, dans une position de fermeture de l'ouvrant (2) venant en appui sur un dormant (4), permet un basculement, et, à partir de la position de fermeture, ledit ouvrant peut passer, au moyen au moins d'un chariot (5) comprenant au moins deux galets de roulement (6), dans une position écartée parallèlement par rapport à un dormant (4), et peut passer dans une position d'appui (7) pour le positionnement pivotant d'un bras de projection (8), et en position de l'ouvrant (2), écartée parallèlement, le chariot (5) guidé dans un rail (9) du chariot permet un coulissement, où au moins un dispositif de protection anti-relèvement (1) est guidé par complémentarité de forme, en pouvant être relié au niveau d'une extrémité (10) du chariot (5) et en pouvant coulisser avec le chariot (5) se trouvant dans le rail (9) du chariot, où un ancrage de retenue (11) disposé sur le dispositif de protection anti-relèvement (1) s'engage par l'arrière dans un ergot (13) configuré en forme de U, par un épaulement d'appui (12), ledit ergot étant situé dans le rail (9) du chariot, et ledit ancrage de retenue, en position de fermeture, fixe l'ouvrant (2) se trouvant en position écartée parallèlement et en position d'ouverture par basculement,
**caractérisé en ce que**
le dispositif de protection anti-relèvement (1), se trouvant dans la position de fermeture, dans la position pouvant coulisser en s'écartant parallèlement et dans la position de basculement de l'ouvrant (2) de la fenêtre ou de la porte (3), est monté sur le chariot (5) en étant positionné de manière inchangée par rapport au rail (9) du chariot, où le chariot (5) comprenant un évidement (15) se présentant dans le carter (14) dudit chariot se déplace en étant relié de manière articulée en rotation, en pouvant pivoter avec un prolongement (16) du dispositif de protection anti-relèvement (1), jusqu'à la position de basculement, et la section de l'évidement (15) est configurée en diminuant depuis le côté supérieur (17) jusqu'au côté inférieur (18) du carter (14) du chariot.

2. Chariot (5) comprenant un dispositif de protection anti-relèvement (1) selon la revendication 1,
**caractérisé en ce qu'**un
contour extérieur (19) du dispositif de protection anti-relèvement (1), en liaison active avec le chariot (5), prévoit une adaptation, par complémentarité de forme, d'un contour de section intérieur (20) du rail (9) du chariot.

3. Chariot (5) comprenant un dispositif de protection anti-relèvement (1) selon la revendication 1,
**caractérisé en ce que**
le prolongement (16) présente une découpe (21), et le carter (14) du chariot présente, en partant du côté supérieur (17), un perçage fileté (22) s'étendant jusqu'à l'évidement (15), où le perçage fileté (22) et la découpe (21) sont accouplés par l'engagement d'une vis de serrage (23) et permettent au chariot (5) comprenant le dispositif de protection anti-relèvement (1) d'être ancré en pouvant tourner.

4. Chariot (5) comprenant un dispositif de protection anti-relèvement (1) selon la revendication 3,
**caractérisé en ce que**
la vis de serrage (23), quand elle est engagée dans le perçage fileté (22) du carter (14) du chariot, provoque une liaison active, par action de force, avec le chariot (5), où, en position accouplée du chariot (5) avec le dispositif de protection anti-relèvement (1), la vis de serrage (23) se trouvant dans la découpe (21) du prolongement (16) peut être déplacée en étant mobile par pivotement avec le chariot (5), lors du basculement de l'ouvrant (2).

5. Chariot (5) comprenant un dispositif de protection anti-relèvement (1) selon la revendication 4,
**caractérisé en ce que**
la vis de serrage (23) présente une prise d'outil (24) pour une manipulation, laquelle prise d'outil est accessible depuis le côté supérieur (17) du carter (14) du chariot.

6. Chariot (5) comprenant un dispositif de protection anti-relèvement (1) selon l'une quelconque ou plusieurs des revendications précédentes 1 à 5,
**caractérisé en ce que**
le dispositif de protection anti-relèvement (1) se compose d'une plaque de base (25), du prolongement (16) et d'une plaque de glissement (27) qui présente un contour extérieur (26) qui est adapté au contour extérieur (19) de la plaque de base (25) ayant une circonférence faiblement augmentée, et qui présente un évidement (28) qui est configuré en coïncidant avec l'évidement (15) du carter (14) du chariot.

7. Chariot (5) comprenant un dispositif de protection anti-relèvement (1) selon la revendication 6,
**caractérisé en ce que**
la plaque de base (25) et le prolongement (16) sont fabriqués dans un matériau métallique, et la plaque de glissement (27) se compose de préférence d'une matière plastique.

8. Chariot (5) comprenant un dispositif de protection anti-relèvement (1) selon la revendication 6,
**caractérisé en ce que**
la plaque de glissement (27) du dispositif de protection anti-relèvement (1), en particulier au cours du coulissement quand l'ouvrant (2) est en position écartée parallèlement, vient en appui en étant guidée par glissement obtenu avec un contour extérieur (26) à surface plate, avec le chariot (5) se trouvant dans le rail (9) du chariot, où la plaque de base (25) forme la résistance active contre un relèvement de l'ouvrant (2) par rapport au dormant (4).
